# EUROPÄISCHE PATENTSCHRIFT

(11) **EP 0 142 470 B1**
(45) Veröffentlichungstag und Bekanntmachung des Hinweises auf die Patenterteilung: **07.01.1988**
(21) Anmeldenummer: 84810523.5
(22) Anmeldetag: 29.10.1984
(51) Int. Cl.: B41F 33/00

(54) **Verfahren und Vorrichtung zur Beurteilung der Druckqualität eines vorzugsweise auf einer Offset-Druckmaschine hergestellten Druckerzeugnisses und mit einer entsprechenden Vorrichtung ausgestattete Offset-Druckmaschine**
Method and device for judging the printing quality of a printed object, preferably printed by an offset printing machine, and offset printing machine provided with such a device
Procédé et dispositif d'analyse de la qualité d'impression d'un imprimé, de préférence imprimé sur une rotative offset et rotative offset équipée d'un tel dispositif

(30) Priorität: 04.11.1983 CH 5965/83
(43) Veröffentlichungstag der Anmeldung: 22.05.1985
(73) Patentinhaber: GRETAG Aktiengesellschaft, CH-8105 Regensdorf (CH)
(72) Erfinder: Ott, Hans, CH-8105 Regensdorf (CH)
(74) Vertreter: Pirner, Wilhelm

(56) Entgegenhaltungen:
- EP-A- 0 029 561
- EP-A- 0 069 572
- EP-A- 0 096 227
- GB-A- 2 115 145
- US-A- 3 835 777
- US-A- 3 958 509

## Beschreibung

Die Erfindung betrifft ein Verfahren und eine Vorrichtung zur Beurteilung der Druckqualität eines vorzugsweise auf einer Offset-Druckmaschine hergestellten Druckerzeugnisses gemäss dem Oberbegriff des Anspruchs 1 bzw. 16 sowie eine mit einer entsprechenden Vorrichtung ausgestattete Offset-Druckmaschine gemäss Oberbegriff von Anspruch 21.

Die Beurteilung der Druckqualität und Regelung der Farbführung erfolgt üblicherweise mit Hilfe von standardisierten Farbkontrollstreifen. Diese mitgedruckten Kontrollstreifen werden densitometrisch ausgewertet und danach die Farbwerte der Druckmaschine entsprechend eingestellt. Die Abmessung der Farbkontrollstreifen kann dabei an der laufenden Maschine mit sogenannten Maschinendensitometern oder off-line mittels z. B. eines automatischen Abtastdensitometers erfolgen, wobei der Regelkreis zu den Farbwerken hin in beiden Fällen offen (Qualitätsbeurteilung) oder geschlossen (Maschinenregelung) sein kann. Ein repräsentatives Beispiel für eine rechnergesteuerte Druckmaschine mit geschlossenem Regelkreis ist u. a. in US-PS Nrn. 4200932 und 3835777 beschrieben.

In der Praxis kommt es, z. B. aus Formatgründen, sehr häufig vor, dass die Verwendung eines Farbkontrollstreifens nicht möglich ist. In diesen Fällen erfolgt dann die Qualitätsbeurteilung in der Regel nach wie vor visuell.

Neuerdings ist auch schon ein System bekannt geworden (siehe z. B. die publizierte UK-Patentanmeldung 2115145), das auch ohne Farbkontrollstreifen eine maschinelle Beurteilung von Druckerzeugnissen ermöglicht. Bei diesem System werden die Druckerzeugnisse über die gesamte Bildfläche fotoelektrisch abgetastet, die Messung erfolgt also «im Bild». Die Ausmessung erfolgt an der laufenden Druckmaschine mittels eines Maschinendensitometers bildelementweise. Die Abtastwerte aus den einzelnen Bildelementen werden, eventuell nach einer speziellen Aufbereitung, mit den gegebenenfalls aufbereiteten Abtastwerten eines Referenzdruckerzeugnisses (OK-Bogen) verglichen, und anhand des Vergleichsergebnisses wird nach bestimmten Kriterien eine Qualitätsentscheidung «gut» bzw. «schlecht» getroffen. Zu den Entscheidungskriterien gehören die Anzahl der Bildelemente, die sich um mehr als ein gewisses Toleranzmass von den entsprechenden Bildelementen der Referenz unterscheiden, die über ausgewählte Bildbereiche aufsummierten Unterschiede der Abtastwerte zu den entsprechenden Abtastwerten der Referenz und die über gewisse Abtastspuren aufsummierten Unterschiede der Abtastwerte zu den entsprechenden Werten der Referenz.

Obwohl dieses neue System bereits eine gewisse Arbeitserleichterung bringt, ist es doch noch in mancher Hinsicht verbesserungsfähig. Es ist demnach Aufgabe der Erfindung, die maschinelle Qualitätsbeurteilung von insbesondere auf Offset-Druckmaschinen hergestellten Druckerzeugnissen zu verfeinern und zu verbessern, wobei insbesondere die Zuverlässigkeit der Qualitätsaussagen gesteigert werden soll.

Das erfindungsgemässe Verfahren, die erfindungsgemässe Vorrichtung und die entsprechende erfindungsgemässe Offset-Druckmaschine, die dieser der Erfindung zugrundeliegenden Aufgabe gerecht werden, sind in den Ansprüchen 1, 16 und 21 beschrieben. Bevorzugte Ausführungsformen und Weiterbildungen ergeben sich aus den abhängigen Ansprüchen.

Gemäss der Erfindung wird also «im Bild» gemessen. Messung im Bild ist u. a. auch aus US-A-3958509, EP-Publ. Nr. 29561 und EP-Publ. Nr. 69572 bekannt. Bei den dort beschriebenen Syste₋ men wird zonenweise die Flächenbedeckung von Druckplatten ermittelt und für die manuelle oder maschinelle Voreinstellung der Farbführungsorgane der Druckmaschine ausgewertet. Es handelt sich dabei aber um eine einmalige Voreinstellung, eine Qualitätsbeurteilung der Druckerzeugnisse findet dabei nicht statt.

Auch die GB-A-2115145 offenbart kein dem erfindungsgemässen vergleichbares Verfahren, da dort die aus dem Soll-Ist-Wert-Vergleich gebildeten Differenzen unmittelbar danach einem Schwellenwert-Vergleich unterzogen werden, ob die Differenzen noch akzeptabel sind oder nicht. Eine Multiplikation dieser Differenzen zur Umrechnung in andere Farbräume findet nicht statt, dies auch deshalb nicht, weil nur Helligkeitsschwankungen erfasst werden.

Was die zweite, im geltenden Anspruch 1 beanspruchte Alternative betreffend die Multiplikation mit einem sogenannten Volltongewichtsfaktor anbelangt, so ist es zwar bekannt, mit dem gedruckten Bild einen Farbmessstreifen auszudrucken, aus dem direkt mittels Densitometer die bei diesem Druckerzeugnis gerade vorhandene Volltondichte ermittelt und mit einem Referenzwert (OK-Bogen) verglichen werden kann, um daraus die Qualität des Druckes beurteilen zu können. Im Gegensatz dazu wird erfindungsgemäss kein Farbmessstreifen benötigt, sondern die Volltondichteabweichungen gegenüber einer Referenz werden aus den gemessenen Remissionsdifferenzen zwischen Referenz und Druckerzeugnis durch Multiplikation mit dem erwähnten Volltongewichtsfaktor gebildet, ohne dass das Druckerzeugnis Volltondichtefelder im Bild aufweisen muss. Der Volltongewichtsfaktor ist damit ein neuer, speziell geschaffener Multiplikationsfaktor zur Beurteilung der Druckqualität.

Im folgenden wird die Erfindung anhand der Zeichnung rein bejspielsweise näher erläutert. Es zeigen:
Fig.1 eine blockschematische Übersicht über eine erfindungsgemäss ausgestattete Offset-Druckmaschine und
Fig.2 und 3 zwei Skizzen zur Erläuterung der erfindungsgemässen Messmethode.

Die in Fig. 1 gezeigte Gesamtanlage umfasst eine Vier^{f}arben-Offset-Druckmaschine 100, drei fotoeleldrische Abtasteinrichtungen 120, 220, 320, drei Rechner 150, 250 und 350 und vier optische Anzeigegeräte 171, 172, 270 und 370.

Die Offset-Druckmaschine 100 ist konventioneller Bauart, ihre Farbführungsorgane 111-114 (Farbzonenschrauben usw.) sind in der Zeichnung nur symbolisch angedeutet.

Die Abtasteinrichtung 120 ist ein in die Druckmaschine 100 eingebautes sogenanntes Maschinendensitometer mit vier Abtastkanälen 121-124 für je eine Druckfarbe. Mit dieser Abtasteinrichtung können Druckerzeugnisse an der laufenden Druckmaschine densitometrisch ausgemessen werden. Beispiele für geeignete Maschinendensitometer sind u. a. in US-PS Nrn. 2968988, 3376426, 3835777, 3890048 und 4003660 beschrieben. Im folgenden wird die Abtasteinrichtung 120 kurz als «Maschinendensitometer 120» bezeichnet.

Die Abtasteinrichtung 220 dient zur fotoelektrischen Ausmessung von Druckplatten oder diesen zugrundeliegenden Rasterfilmen. Die Abtasteinrichtung 220 kann z. B. ein handelsübliches Abtastgerät («Scanner»), wie es für Lithofilme verwendet wird, oder irgendeine andere geeignete Abtastvorrichtung, beispielsweise etwa gemäss US-PS Nrn. 3958509 und 4131879 oder EP-Publ. Nrn. 69572, 96227 und 29561 sein, welche es gestattet, Druckplatten oder Rasterfilme mit der weiter unten noch näher spezifizierten Auflösung fotoelektrisch abzutasten. Die Abtasteinrichtung 220 wird im folgenden, ungeachtet ihrer Art und des tatsächlich abgetasteten Objekts, als «Plattenscanner 220» bezeichnet.

Die Abtasteinrichtung 320 dient zur fotoelektrischen Ausmessung von z. B. nach visueller Beurteilung für qualitativ zufriedenstellend befundenen Druckerzeugnissen, sogenannten Andruck-oder OK-Bögen. Diese Abtasteinrichtung tastet die Andruck- oder OK-Bögen in genau derselben Weise ab wie das Maschinendensitometer 120 die Druckerzeugnisse und ist daher entsprechend aufgebaut. In der Praxis können OK-Bögen ohne weiteres und sogar mit Vorteil auch direkt vom Maschinendensitometer 120 in der Druckmaschine 100 abgetastet werden. Zur Erleichterung des Verständnisses der Erfindung ist diese im folgenden als «OK-Bogen-Scanner 320» bezeichnete Abtasteinrichtung jedoch als gesondertes Element dargestellt.

Bei den vier optischen Anzeigegeräten 171,172, 270 und 370 handelt es sich mit Vorzug um Farbfernsehmonitoren, die eine bildmässige Darstellung der von den Abtasteinrichtungen erfassten Messwerte bzw. der von den Rechnern daraus ermittelten Daten gestatten. Selbstverständlich sind nicht unbedingt vier getrennte Anzeigegeräte nötig, diese sind nur zur Erleichterung des Verständnisses gezeichnet. Genauso könnte die Anlage anstelle von drei auch nur einen einzigen Rechner aufweisen, der dann eben alle angeschlossenen Abtasteinrichtungen, Anzeigegeräte usw. zu bedienen hätte. Anderseits können der Plattenscanner 220 mit seinem Rechner 250 und seinem Anzeigegerät 270 und der OK-Bogen-Scanner 320 mit seinem Rechner 350 und seinem Anzeigegerät 370 auch selbständige Einheiten bilden, die dann z. B. via Kabel 251 bzw. 351 mit dem Rechner 150 verbunden wären. Alle diese Möglichkeiten sind in Fig. 1 durch die strichlierten Umrahmungen angedeutet. Sie sind für die Erfindung völlig unwesentlich und die Erfindung ist in keiner Weise darauf beschränkt.

Die generelle Funktionsweise der in Fig. gezeigten Anordnung ist wie folgt:

Die Druckerzeugnisse D (Bögen) und die ihnen zugrundeliegenden Druckplatten D werden in gleicher Weise in eine Vielzahl von Bildelementen E eingeteilt (Fig.2). Mittels des Plattenscanners 220 wird nun jedes Bildelement E der (hier vier) Druckplatten P fotoelektrisch ausgemessen und aus den dabei ermittelten Messwerten in noch zu erläuternder Weise für jedes Bildelement E ein Remissions-Sollwert Rₛ errechnet, welchen das betreffende Bildelement E der Druckerzeugnisse für die jeweilige Druckfarbe aufweisen sollte, wenn unter normalen Verhältnissen, d. h. mit richtig eingestellter Farbführung usw. gedruckt wird.

In analoger Weise werden die Druckerzeugnisse D an der laufenden Maschine mittels des Maschinendensitometers 120 (oder auch einzelne Bögen off-line an einem eigenen Abtastgerät, beispielsweise etwa dem OK-Bogen-Scanner 320) fotoelektrisch abgetastet und für jede Druckfarbe und für jedes Bildelement Fein Remissions-Istwert R; bestimmt.

Im Rechner 150 werden nun die einzelnen Remissions-Sollwerte Rₛ und die entsprechenden Remissions-Istwerte R_{;} miteinander verglichen, und aus den Vergleichsresultaten wird eine Aussage über die Druckqualität (Qualitätsmass Q) gewonnen. Gewünschtenfalls können auch Steuergrössen (Stellwerte) ST für die Beeinflussung der Farbführungsorgane 111-114 der Druckmaschine 100 berechnet und die Farbführung der Druckmaschine damit geregelt werden.

Die Anzeigegeräte 270,171,172 und 370 können zur bildmässigen Darstellung der Abtastwerte bzw. der daraus berechneten Werte dienen. Gerät 270 kann beispielsweise die Flächendeckung oder die daraus bestimmte Helligkeitsverteilung der einzelnen Druckplatten P, Gerät 370 die Helligkeitsverteilung der OK-Bögen, Gerät 171 die Remissions-Sollwerte Rₛ und Gerät 172 die Differenzen zwischen Remissions-Sollwerten Rₛ und Remissions-Istwerten R; anzeigen. Selbstverständlich können die Anzeigegeräte auch noch zur Anzeige von allen möglichen anderen interessierenden Daten benutzt werden.

Das erfindungsgemässe Verfahren beruht somit auf der Erkenntnis, dass es beim Offsetdruck unter bestimmten Voraussetzungen möglich ist, den Remissions-Sollwert eines Bildelements des Druckerzeugnisses für die einzelnen Druckfarben aus der Flächenbedeckung des betreffenden Bildelements in der jeweiligen Druckplatte (oder dem entsprechenden Rasterfilm) vorherzusagen. Zu diesen Voraussetzungen gehören u. a. einerseits die Kenntnis der Kennlinie der Druckmaschine sowie des Einflusses der Volltondichte auf die Remissionsänderung in Abhängigkeit der Flächenbedeckung und andererseits, dass die Bildelemente hinreichend klein sein, um zu aussagekräftigen Resultaten zu kommen.

Die Druckkennlinie, die alle Einflüsse wie Papierqualität, Druckfarbe, Punktzunahme, Farbannahme, Übereinanderdruck, Nass-in-Nass-Druck usw. berücksichtigt, kann relativ einfach empirisch ermittelt werden. Es werden dazu Tabellen für den Remissions-Sollwert des Druckerzeugnisses in Funktion der Flächenbedeckung der Druckplatten erstellt. Die Tabellenwerte werden durch Ausmessen von genormten Farbtafeln, welche unter repräsentativen Bedingungen auf der jeweiligen Druckmaschine gedruckt werden, gewonnen. Zur Ausmessung dieser Farbtafeln wird vorzugsweise diejenige Abtasteinrichtung verwendet, mit der später im Betrieb auch die Druckerzeugnisse ausgemessen werden, im vorliegenden Fall also das Maschinendensitometer 120.

Der Einfluss der Volltondichte auf die Remissionsänderung infolge der Punktzunahme kann ebenfalls anhand von Tabellen erfasst werden. Zur Erstellung dieser Tabellen werden die oben genannten Farbtafeln unter entsprechenden Druckbedingungen, d. h. mit variierender Volltondichte aller Druckfarben gedruckt.

Zur Erreichung einer möglichst hohen Genauigkeit müssen die Bildelemente E möglichst klein gewählt werden. Eine natürliche untere Grenze ist dabei durch die Rasterfeinheit (z. B. 60 Linien pro cm) gegeben. Diese untere Grenze ist in der Praxis jedoch aus technischen und vor allem wirtschaftlichen Gründen nicht erreichbar. Dies gilt vor allem für die Ausmessung der Druckerzeugnisse D an der laufenden Maschine, da die unter diesen Umständen bei den üblichen Bogenformaten anfallende Datenmenge in der kurzen zur Verfügung stehenden Zeit mit wirtschaftlich vertretbarem Aufwand nicht erfasst und verarbeitet werden kann. Ausserdem würden erhebliche Positionierungsschwierigkeiten auftreten.

Für die Remissionsmessungen an der laufenden Druckmaschine sind Bildelemente E von etwa 25 bis 400 mm² Fläche vertretbar. Praktisch kann ein Bildelement E z. B. quadratisch mit etwa 1 cm² Fläche sein. Mit Bildelementen E dieser Grösse wird jedoch die Vorherbestimmung der Remissionen unter Berücksichtigung des Übereinanderdrucks anhand der Flächenbedeckungen der Druckplatte zu ungenau.

Gemäss einem wesentlichen Aspekt der Erfindung wird daher jedes einzelne Element E der Druckplatte P (bzw. der diesen zugrundeliegenden Rasterfilme) in eine grössere Anzahl, z. B. 100, Subelemente SE unterteilt und die Flächenbedekkung für jedes dieser Subelemente bestimmt. Die Ermittlung der Flächenbedeckung für die Bildelemente der Druckplatten erfolgt also mit grösserer Auflösung als die Remissionsermittlung der Bildelemente der Druckerzeugnisse. Diese ist sowohl technisch als auch wirtschaftlich ohne weiteres vertretbar, weil die Messung an den Druckplatten einerseits am ruhenden Objekt durchgeführt werden können und anderseits nur je einmal gemessen werden muss und dafür praktisch genügend Zeit zur Verfügung steht. Die Grösse der Subelemente SE kann etwa 0,25 bis 25 mm² betragen, ein praktisches Beispiel ist etwa 1 mm² bezogen auf eine Bildelementengrösse von etwa 1 cm².

Die Bestimmung der Flächenbedeckung jedes einzelnen Subelements SE erfolgt mittels des Plattenscanners 220 in an sich bekannter Weise z. B. durch Remissionsmessung integral über die Fläche des Subelements oder mittels Fernsehabtastung oder Abtastung mittels diskreter Fotosensoren-Felder o. ä. Für jedes Subelement SE (und für jede Druckfarbe natürlich) wird nun aus der Flächenbedeckung anhand der zuvor tabellarisch ermittelten Druckkennlinie unter Berücksichtigung des Übereinanderdrucks ein Remissions-Subsollwert RS_{S} berechnet (Tabellenzwischenwerte können durch Interpolation gefunden werden). Aus den einzelnen Remissions-Subsollwerten RS_{S} jedes Bildelementes E wird dann.durch z. B. arithmetische Mittelung der Remissions-Sollwert Rₛ des betreffenden Bildelements E berechnet, welcher zum Vergleich mit den entsprechenden Remissions-Istwerten R; der Druckerzeugnisse D benötigt wird.

Der Einfluss der Volltondichte auf die Punktzunahme hängt, wie schon erwähnt, von der Flächenbedeckung ab. Gemäss eines weiteren wichtigen Aspekts der Erfindung wird daher jedem Subelement SE ein diesen Einfluss berücksichtigender Subvolltongewichtsfaktor GSₑ zugeordnet. Diese Gewichtsfaktoren enthalten die erforderliche Volltonänderung (Schichtdickenänderung) für jede Druckfarbe für eine gewünschte Remissionsänderung unter Berücksichtigung des Übereinanderdrucks und der örtlichen Flächenbedeckung. Die Gewichtsfaktoren können aus Tabellen für die Volltonänderung in Funktion der Remissionsänderung bestimmt werden. Diese Tabellen können aus den Tabellenwerten für die Remission in Funktion der Volltondichte (siehe Volltondichteeinfluss) ermittelt werden.

Aus den Sub-Volltongewichtsfaktoren GSₑ der einzelnen Subelemente SE jedes Bildelements E wird z. B. durch arithmetische Mittelung ein mittlerer Volltongewichtsfaktor Gₑ für das gesamte betreffende Bildelement E gebildet. Diese mittleren Volltongewichtsfaktoren Gₑ werden nun dazu benutzt, das Gewicht festzulegen, mit welchem eine allfällige Abweichung des Remissions-Istwertes R; vom Remissions-Sollwert Rₛ jedes einzelnen Bildelements E in die Berechnung des Qualitätsmasses Q bzw. der Steuergrössen ST für die Farbführung eingehen soll. Bei der Bildung des mittleren Volltongewichtsfaktors Gₑ kann z. B. auch die Standardabweichung im Sinne einer Gewichtsreduktion bei grosser Standardabweichung mit berücksichtigt werden.

Für die empfindungsgemässe Beurteilung der Druckqualität ist es auch möglich, jedem einzelnen Bildelement E (oder eventuell auch jedem Subelement SE) einen Empfindungsgewichtsfaktor Hₑ (bzw. Sub-Empfindungsgewichtsfaktor HSₑ) zuzuordnen, welcher einen empfindungsmetrischen Beurteilungsmassstab für Sollwert-Istwert-Abweichungen darstellt. Diese Empfindungsgewichtsfaktoren können z. B. nach CIELAB (Comite International de l'Eclairage) aus den dort definierten empfindungsmetrischen Grössen L^{*}, a^{*}, b^{*} ermittelt werden.

Für die Beurteilung der Druckqualität wird nun anhand der Abweichungen Δₑ zwischen gemessenen Remissions-Istwerten R_{;} und vorausberechneten Remissions-Sollwerten Rₛ für jede Druckfarbe ein Qualitätsmass Q errechnet und in geeigneter Weise angezeigt. Die Berechnung dieses Qualitätsmasses kann beispielsweise derart erfolgen, dass die Abweichungen Δₑ mit dem jeweiligen zugeordneten Vollton- und/oder Empfindungsgewichtsfaktor Gₑ bzw. Hₑ gewichtet und über einen oder mehrere ausgewählte Flächenbereiche des Druckerzeugnisses addiert (integriert) werden. Die Flächenbereiche können dabei dem jeweiligen Druckerzeugnis angepasst werden. Es ist ferner auch möglich, auf diese Weise zu mehreren Qualitätsmassen zu kommen.

Eine besondere Rolle als Flächenbereiche bilden die durch die Druckmaschine vorgegebenen Druckzonen Z (Fig. 2). Für die automatische Regelung der Farbführungsorgane 111-114 der Druckmaschine werden die Steuergrössen ST vorzugsweise für jede einzelne Druckzone individuell ermittelt, indem die mit den Volltongewichtsfaktoren Gₑ gewichteten Abweichungen Δₑ der Remissions-Istwerte R_{;} von den Remissions-Sollwerten Rₛ der Bildelemente E über die gesamte jeweilige Druckzone Z summiert (integriert) werden. Selbstverständlich sind aber auch hier andere Bewertungs- und Berechnungsmethoden möglich.

Die eigentliche Verstellung, der Farbführungsorgane 111-114 aufgrund der Steuergrössen ST erfolgt in an sich bekannter Weise (siehe beispielsweise US-PS 4200932) und ist nicht Gegenstand der Erfindung.

Die vom Plattenscanner 220 ermittelten Flächenbedeckungen können über die einzelnen Druckzonen Z integriert und z. B. wie in US-PS 3185088 beschrieben zur Voreinstellung der Farbführungsorgane benutzt werden.

Wie schon erwähnt, erfolgt die Vorausberechnung der Remissions-Sollwerte R; der einzelnen Bildelemente E aufgrund der Flächenbedeckungen der entsprechenden Bildelemente der einzelnen Druckplatten P oder, falls die Messungen an diesen aus irgendwelchen Gründen nicht durchführbar sein sollten, der entsprechenden Rasterfilme, aufgrund welcher die Druckplatten hergestellt wurden.

Dies gilt für die Ersteinstellung und den Anlauf der Druckmaschine. Zur Steuerung des Fortdrucks kann als Vergleichsbasis aber ohne weiteres auch ein für gut befundenes Druckerzeugnis, ein sogenannter OK-Bogen OKB, herangezogen werden. Dieser bräuchte dann nicht mehr mit derselben Auflösung wie die Druckplatte P abgetastet zu werden, da ja nur noch die Remissionen in den einzelnen Bildelementen interessieren. Diese Remissionen können entweder, wenn nicht ohnehin schon gespeichert vorhanden, mittels des OK-Bogen-Abtasters 320 oder auch mittels des Plattenscanners 220 ermittelt werden. Die den einzelnen Bildelementen zugeordneten Gewichtsfaktoren Gₑ und/oder Hₑ können von der früheren Ausmessung der Druckplatte P übernommen werden.

Die densitometrische Ausmessung der Druckerzeugnisse D an der laufenden Maschine kann auf verschiedene Art erfolgen, solange sichergestellt ist, dass die Remission bzw. Remissionsänderung jedes Bildelements für jede Farbe erfasst wird. Dabei braucht nicht unbedingt jedes einzelne Druckerzeugnis D vollständig ausgemessen zu werden, sondern es genügt auch eine sequentielle Messung unterschiedlicher Bildelemente an aufeinanderfolgenden Druckerzeugnissen. Ferner kann z. B. jede einzelne Farbe nach dem jeweiligen Farbwerk gemessen werden oder die Remissionen in den einzelnen Druckfarben können gemeinsam am fertigen Druckerzeugnis bestimmt werden. Besonders zweckmässig ist eine doppelte Messung vor und nach jedem einzelnen Farbwerk, da auf diese Weise der Einfluss der jeweiligen Farbe besonders exakt erfasst werden kann.

Schliesslich sei noch erwähnt, dass anstelle der Abtastung der Druckplatten oder der Rasterfilme auch die Verwendung von Abtastdaten, die bei der Herstellung der Lithofilme bzw. der Druckplatten anfallen, möglich ist.

## Patentansprüche

1. Verfahren zur Beurteilung der Druckqualität eines auf einer Druckmaschine hergestellten Druckerzeugnisses, wobei das Druckerzeugnis und eine Referenz je in Bildelemente (E) eingeteilt und bildelementweise fotoelektrisch ausgemessen werden, wobei für jedes Bildelement (E) des Druckerzeugnisses und für jede Farbe ein entsprechender Remissions-Sollwert (Rₛ) und ein Remissions-Istwert (Rⱼ) auf messtechnischer Basis ermittelt wird und die Remissions-Soll- und -Istwerte entsprechender bildelemente miteinander verglichen werden, und wobei anhand dieser Vergleiche ein Qualitätsmass (Q) ermittelt wird, dadurch gekennzeichnet, dass die messtechnische Ermittlung der Remissions-Soll- und -Istwerte (Rₛ, Rᵢ) für jede einzelne Druckfarbe und densitometrisch vorgenommen wird, dass jedem Bildelement (E) des Druckerzeugnisses in Abhängigkeit der für das betreffende Element ermittelten Remissions-Ist-oder -Sollwerte ein die Relation zwischen empfindungsmetrischer und messtechnischer Farbabweichung bei den betreffenden Remissionswerten angebender Empfindungsgewichtsfaktor (Hₑ) und/oder in Abhängigkeit von seiner Flächenbedeckung und Farbe ein den Einfluss der Volltondichte auf die Remission beschreibender Volltongewichtsfaktor (Gₑ) zugeordnet wird, und dass die Unterschiede (Aₑ) zwischen den Remissions-Sollwerten (Rₛ) und den entsprechenden Remissions-Istwerten (R;) mit dem jeweils zugeordneten Empfindungsgewichtsfaktor (Hₑ) bzw. Volltongewichtsfaktor (Gₑ) gewichtet werden, um einerseits eine Umrechnung in ein empfindungsmetrisches Farbkoordinatensystem zu erhalten bzw. auch ohne Mitverwendung eines Farbmessstreifens Volltondichteabweichungen von der Referenz zu bestimmen, und dass das Qualitätsmass (Q) durch Summation der so gewichteten Unterschiede über wenigstens einen Teil der Bildelemente gebildet wird.

2. Verfahren nach Anspruch 1, dadurch gekennzeichnet, dass als Referenz für die einzelnen Farben die jeweilige Druckplatte (P) oder die ihr zugrundeliegende fotografische Vorlage verwendet wird, dass für jedes Bildelement dieser Referenz die Flächenbedeckung ermittelt wird und dass der Remissions-Sollwert (Rₛ) für jedes Bildelement (E) und jede Druckfarbe des Druckerzeugnisses aus der ermittelten Flächenbedeckung des betreffenden Bildelements der Referenz berechnet wird.

3. Verfahren nach Anspruch 1, dadurch gekennzeichnet, dass als Referenz ein für gut befundenes Druckerzeugnis (OKB) verwendet wird.

4. Verfahren nach einem der Ansprüche 1 bis 3, dadurch gekennzeichnet, dass die Ermittlung der Remissions-Sollwerte (Rₛ) für die Bildelemente (E) der Referenz (P) mit grösserer Auflösung erfolgt als die Bestimmung der Remissions-Istwerte (R;) für die Bildelemente (E) des Druckerzeugnisses (D).

5. Verfahren nach Anspruch 4, dadurch gekennzeichnet, dass die Bildelemente (E) des Druckerzeugnisses (D) integral ausgemessen werden.

6. Verfahren nach Anspruch 4 oder 5, dadurch gekennzeichnet, dass die Auflösung bei der Ausmessung bei der Referenz (P) um wenigstens 10mal grösser ist als beim Druckerzeugnis.

7. Verfahren nach einem der Ansprüche 4 bis 6, dadurch gekennzeichnet, dass die Fläche der Bildelemente etwa 25 bis 400 mm², vorzugsweise etwa 1 cm², beträgt.-

8. Verfahren nach einem der Ansprüche 4 bis 7, dadurch gekennzeichnet, dass bei der Ausmessung der Referenz (P) die Bildelemente (E) in Subelemente (SE) von etwa 0,25 bis 25 mm², vorzugsweise etwa 1 mm², unterteilt werden.

9. Verfahren nach Anspruch 8, dadurch gekennzeichnet, dass für jedes einzelne Subelement (SE) eines Bildelements (E) unter Berücksichtigung der für den Druckprozess massgeblichen Parameter ein Remissions-Subsollwert (RSₛ) und aus allen Remissions-Subsollwerten eines Bildelements der Remissions-Sollwert (Rₛ) des betreffenden Bildelements gebildet wird.

10. Verfahren nach Anspruch 9, dadurch gekennzeichnet, dass der Remissions-Sollwert (Rₛ) durch ein Mittelungsverfahren aus den Remissions-Subsollwerten (RS_{S}) berechnet wird.

11. Verfahren nach einem der Ansprüche 9 und 10, dadurch gekennzeichnet, dass jedem Subelement (SE) ein Sub-Volltongewichtsfaktor (GSₑ) und/oder ein Sub-Empfindungsgewichtsfaktor (HSₑ) zugeordnet wird, und dass der Vollton- bzw. der Empfindungsgewichtsfaktor (Gₑ, Hₑ) eines Bildelements (E) durch Mittelung aus den Sub-Vollton- bzw. -Empfindungsgewichtsfaktoren (GSₑ, HSe) der Subelemente (SE) des betreffenden Bildelements berechnet wird.

12. Verfahren nach einem der Ansprüche 1 bis 11, dadurch gekennzeichnet, dass die Summation der gewichteten Unterschiede (Aₑ) über die zu einer gemeinsamen Druckzone (Z) oder einem ausgewählten Flächenbereich gehörenden Bildelemente (E) erfolgt, um einen Zonenfehlerwert (A_{z}) bzw. einen Bereichsfehlerwert zu ergeben, der das Qualitätsmass (Q) bildet.

13. Verfahren nach Anspruch 3, dadurch gekennzeichnet, dass für jede Druckfarbe die Remissions-Sollwerte (Rₛ) und die zugehörigen Vollton-und/oder Empfindungsgewichtsfaktoren (Gₑ, Hₑ) der Bildelemente (E) jeweils von ein und derselben Referenz (P) gewonnen werden.

14. Verfahren nach Anspruch 3, dadurch gekennzeichnet, dass die Remissions-Sollwerte (Rₛ) aufgrund eines für gut befundenen Druckerzeugnisses (OKB) und die Vollton- und/oder Empfindungsgewichtsfaktoren (Gₑ, Hₑ) aufgrund der zugehörigen Druckplatten (P) oder fotografischen Vorlagen ermittelt werden.

15. Verfahren nach einem der vorangehenden Ansprüche, dadurch gekennzeichnet, dass das Druckerzeugnis (D) für die Ermittlung der Remissions-Istwerte (R;) vor und nach jedem Druckwerk densitometrisch ausgemessen wird.

16. Vorrichtung zur Beurteilung der Druckqualität eines auf einer Druckmaschine hergestellten Druckerzeugnisses mit Mitteln (120, 220) zur bildelementweisen fotoelektrischen Abtastung von Druckerzeugnissen und einer Referenz und mit einem an diese Abtastmittel angeschlossenen Rechner (150, 250) zum bildelementweisen Vergleich von Druckerzeugnissen und Referenz und zur Bildung eines Qualitätsmasses (Q) aus den Vergleichsergebnissen, dadurch gekennzeichnet, dass zur messtechnischen Ermittlung zumindest der Remissions-Istwerte für jede einzelne Druckfarbe ein Densitometer vorgesehen und der Rechner dazu ausgebildet ist, eine Vielzahl von die Relation zwischen empfindungsmetrischer und messtechnischer Farbabweichung bei verschiedenen Remissionen angebenden Empfindungsgewichtsfaktoren und/oder eine Vielzahl von den Einfluss der Volltondichte auf die Remission bei verschiedenen Flächenbedeckungen angebenden Volltongewichtsfaktoren zu speichern, jedem Bildelement (E) des Druckerzeugnisses einen aus den gespeicherten Werten in Abhängigkeit der für das betreffende Element ermittelten Remission ausgewählten Empfindungsgewichtsfaktor (Hₑ) und/ oder in Abhängigkeit von seiner jeweiligen Flächenbedeckung und der betreffenden Farbe einen ausgewählten Volltongewichtsfaktor (Gₑ) zuzuordnen, um einerseits eine Umrechnung in ein empfindungsmetrisches Farbkoordinatensystem zu erhalten bzw. auch ohne Mitverwendung eines Farbmessstreifens Volltondichteabweichungen von der Referenz zu bestimmen, und die von den Abtastmitteln (120,220) erfassten bildelementweisen Unterschiede zwischen Druckerzeugnis und Referenz mit dem jeweils zugeordneten Empfindungsgewichtsfaktor bzw. Volltongewichtsfaktor zu gewichten und daraus durch Summation das Qualitätsmass (Q) zu bilden.

17. Vorrichtung nach Anspruch 16, dadurch gekennzeichnet, dass die Abtastmittel (120, 220) die Referenz (P) mit einer grösseren Auflösung abzutasten imstande sind als die Druckerzeugnisse (D).

18. Vorrichtung nach Anspruch 17, dadurch gekennzeichnet, dass die Abtastmittel (120, 220) dazu ausgebildet sind, eine Referenz in Form einer Druckplatte (P) bildelementweise fotoelektrisch abzutasten.

19. Vorrichtung nach einem der Ansprüche 16 bis 18, dadurch gekennzeichnet, dass sie zur Durchführung der Schritte gemäss einem der Ansprüche 2 bis 15 ausgebildet ist.

20. Vorrichtung nach einem der Ansprüche 16 bis 19, dadurch gekennzeichnet, dass sie eine Anzeige (171, 172, 270, 370) zur bildmässigen Darstellung der gemessenen Remissionen der Referenz und/oder der daraus berechneten Remissions-Sollwerte und/oder der Remissions-Istwerte der Druckerzeugnisse und/oder der Unterschiede zwischen den Remissions-Soll- und den -Istwerten umfasst.

21. Offset-Druckmaschine, gekennzeichnet durch eine Vorrichtung zur Beurteilung der Druckqualität gemäss einem der Ansprüche 16 bis 20.

## Claims

1. Process for evaluating the printing quality of a printed product produced on a printing machine, wherein the printed product and a reference are each divided into image elements (E) and photoelectrically measured by image element, wherein for each image element (E) of the printed product and for each color a corresponding reference reflectance value (Rₛ) and an actual reflectance value (R;) are determined by measuring techniques and the reference reflectance and actual reflectance values of corresponding image elements are compared with each other, and wherein a quality measure (Q) is determined from said comparisons, characterized in that the determination of the reference reflectance and actual reflectance (Rₛ, Rᵢ) by measuring techniques is carried out densitometrically for each printing color, that to every image element (E) of the printed product as a function of the reference and actual reflectance values for said element a perception weighting factor (He) expressing the relationship between the sensitometric and technically measured color deviations and/or as a function of its surface coverage and color a full tone factor (Gₑ) describing the effect of the full tone density on reflectance are assigned and that the differences (Aₑ) between the reference reflectance values (Rₛ) and the corresponding actual reflectance values (R;) are weighted with the perception weighting factor (He) and the full tone factor (Gₑ), in order to obtain on the one hand a conversion into a sensitometric color coordinate system and on the other, to determine full tone density deviations from the reference potentially also without the use of a color measuring strip, and that the quality measure (Q) is formed by the summation of the differences weighted in this manner over at least part of the image elements.

2. Process according to claim 1, characterized in that as the reference for the individual colors the corresponding printing plate (P) or the photographic master upon which it is based, are used, that the surface coverage is determined for every image element of said reference and that the reference reflectance value (Rₛ) is calculated for every image element (E) and each printed color of the printed product from the determined surface coverage of the corresponding image element of the reference.

3. Process according to claim 1, characterized in that a printed product (OKB) found to be satisfactory is used as the reference.

4. Process according to one of claims 1 to 3, characterized in that the determination of the reference reflectance values (Rₛ) for the image elements (E) of the reference (P) is carried out with a higher resolution than the determination of the actual reflectance values (R;) for the image elements (E) of the printed product (D).

5. Process according to claim 4, characterized in that the image elements (E) of the printed product (D) are measured integrally.

6. Process according to claim 4 or 5, characterized in that the resolution in the measuring of the reference (P) is at least 10 times higher than in the case of the printed product.

7. Process according to one of claims 4 to 6, characterized in that the area of the image elements is approximately 25 to 400 mm², preferably about 1 _{cm}²_{.}

8. Process according to one of claims 4 to 7, characterized in that in the measuring of the reference (P) the image elements (E) are divided into subelements (SE) of approximately 0.25 to 25 cm², preferably about 1 mₘ².

9. Process according to claim 8, characterized in that for each individual subelement (SE) of an image element (E) with consideration of the parameters controlling the printing process a subreference reflectance value (RSₛ) and from all of the subreference reflectance values of an image element the reference reflectance value (Rₛ) of the image element concerned, are formed.

10. Process according to claim 9, characterized in that the reference reflectance value (Rₛ) is calculated by an averaging method from the subreference reflectance values (RS_{S}).

11. Process according to one of claims 9 and 10, characterized in that to each subelement (SE) a sub-full tone weighting factor (GSₑ) and/or a sub- perception factor (HSₑ) are assigned, and that the full tone and the perception weighting factors (Gₑ, He) of an image element (E) are calculated by averaging from the sub-full tone and sub-perception factors (GSₑ, HSₑ) of the subelements (SE) of the corresponding image element.

12. Process according to one of claims 1 to 11, characterized in that the summation of the weighted differences (Aₑ) is carried out over the image elements (E) belonging to a common printing zone (Z) or a selected surface area, to obtain a zonal error value (O_{Z}) or an area error value, which represents the quality measure (Q).

13. Process according to claim 3, characterized in that for every ink color the reference reflectance values (Rₛ) and the corresponding full tone and/or perception weighting factors (Gₑ, He) of the image elements (E) are obtained from one and the same reference (P).

14. Process according to claim 3, characterized in that the reference reflectance values (Rₛ) are determined from a printed product (OK8) and the full tone and/or perception weighting factors from the corresponding printing plates (P) or photographic master.

15. Process according to one of the preceding claims, characterized in that the printed product (D) is measured densitometrically for the determination of the actual reflectance values (R;) before and after each printing mechanism.

16. Apparatus for the evaluation of the printing quality of a printed product produced on a printing machine by means (120, 220) for the photoelectric scanning by image elements of printed products and a reference, and with a computer (150,250) connected with said scanning means for the comparison by image elements of printed products and the reference, and for the formation of a quality measure (Q) from the results of said comparison, characterized in that for the determination by measuring techniques of at least the actual reflectance values for each printed color a densitometer is provided and the computer is equipped to store a plurality of perception weighting factors expressing the relationship between the sensitometric and technically measured color deviations for different reflectances and/or a plurality of full tone weighting factors stating the effect of full tone density on reflectance in the case of different surface coverages, to assign to every image element (E) of the printed product a perception weighting factor (He) selected as a function of the reflectance determined for the element concerned and/or as a function of its surface coverage and the color involved a full tone weighting factor (Gₑ), in order to obtain on the one hand a sensitometric color coordinate system and to determine, optionally without the use of a color measuring strip full tone, deviations from the reference, and on the other, to weight the differences by image element detected by the scanning means (120, 220) between the printed product and the reference with the associated perception weighting factor and full tone weighting factor, and from this to form the quality measure (Q).

17. Apparatus according to claim 16, characterized in that the scanning means (120, 220) are capable of scanning the reference (P) with a higher resolution than the printed products (D).

18. Apparatus according to claim 17, characterized in that the scanning means (120, 220) are equipped to scan a reference in the form of a printing plate (P) photoelectrically by image element.

19. Apparatus according to one of claims 16 to 18, characterized in that it is equipped to carry out the steps according to one of claims 2 to 15.

20. Apparatus according to one of claims 16 to 19, characterized in that it comprises a display (171, 172, 270, 370) for the graphical representation of the measured refelectances of the reference and/or the reference reflectance values calculated therefrom and/or the actual refelctance values of the printed products and/or the differences between the reference and actual reflectance values.

21. Offset printing machine characterized by an apparatus for the evaluation of the printing quality according to one of claims 16 to 20.

## Revendications

1. Procédé pour apprécier la qualité d'impression d'un tirage d'impression, ou imprimé, produit sur une machine à imprimer, selon lequel on subdivise l'imprimé et une référence chacun en des éléments (E) d'image et l'on effectue sur ces éléments d'image des mesures photo-électriques, on détermine, sur une base de technique de mesure pour chaque élément (E) d'imge de l'imprimé et pour chaque encre ou couleur une valeur correspondante de consigne (Rₛ) de réflectance et une valeur réelle (R;) de la réflectance, et l'on compare entre elles les valeurs de consigne et les valeurs réelles de la réflectance d'éléments correspondants d'image, et, sur la base de ces comparaisons, on détermine une mesure (Q) de qualité, procédé caractérisé en ce que la détermination par technique de mesure des valeurs de consigne et des valeurs réelles (Rₛ, Rᵢ) de la réflectance est effectuée pour chaque encre d'impression et par voie densitométrique, en ce qu'on attribue à chaque élément (E) d'image de l'imprimé, en fonction des valeurs réelles ou de consigne de la réflectance déterminée pour l'élément correspondant, un coefficient (Hₑ) de pondération sensorielle indiquant la relation entre l'écart de couleur déterminé par mesure sensorielle et déterminé par une technique de mesure pour les valeurs correspondantes de la réflectance et/ou, en fonction de sa couverture en surface et de la couleur, on attribue un coefficient (Gₑ) de pondération de teinte complète décrivant l'influence de la densité de teinte complète sur la réflectance, en ce qu'on pondère à l'aide du coefficient (Hₑ) de pondération sensorielle ou du coefficient (Gₑ) de pondération de pleine teinte, attribué à chaque fois, les différences (Aₑ) entre les valeurs de consigne (Rₛ) de la réflectance et les valeurs réelles (R;) correspondantes de la réflectance, pour obtenir d'une part une conversion dans un système de coordonnées en des mesures sensorielles de la couleur ou, même sans tenir compte d'une bande de mesure de couleur, pour déterminer les écarts de densité de teinte complète de la référence, et en ce qu'on forme la mesure (Q) de qualité par sommation des différences ainsi pondérées sur au moins une partie des éléments d'image.

2. Procédé selon la revendication 1, caractérisé en ce qu'on utilise comme référence pour les encres ou couleurs individuelles la plaque d'impression (P) ou le document photographique qui lui sert de base dans chaque cas, en ce qu'on détermine la couverture en surface pour chaque élément d'image de cette référence et en ce qu'on calcule, à partir de la couverture en surface ainsi déterminée pour l'élément d'image correspondant dans la référence, la valeur de consigne (Rₛ) de réflectance pour chaque élément (E) d'image et pour chaque encre d'impression de l'imprimé.

3. Procédé selon la revendication 1, caractérisé en ce qu'on utilise comme référence un imprimé considéré comme bon (feuille bonne ou «OKB»).

4. Procédé selon l'une des revendications 1 à 3, caractérisé en ce que la détermination des valeurs de consigne (Rₛ) de la réflectance a lieu avec une plus grande résolution pour les éléments (E) d'image de la référence (P) que la détermination des valeurs réelles (R;) de réflectance pour les éléments (E) d'image de l'imprimé (D).

5. Procédé selon la revendication 4, caractérisé en ce que les éléments (E) d'image de l'imprimé (D) font l'objet d'une mesure intégrale ou par intégration.

6. Procédé selon la revendication 4 ou 5, caractérisé en ce que la résolution lors de la mesure effectuée pour la référence (P) est au moins le décuple de celle utilisée pour l'imprimé.

7. Procédé selon l'une des revendications 4 à 6, caractérisé en ce que la surface des éléments d'image représente environ 25 à 400 mm², avantageusement environ 1 cm².

8. Procédé selon l'une des revendications 4 à 7, caractérisé en ce que, lors de la mesure appliquée à la référence (P), les éléments (E) d'image sont subdivisés en des sous-éléments (SE) ayant environ 0,25 à 25 mm², avantageusement environ 1 ₘₘ₂.

9. Procédé selon la revendication 8, caractérisé en ceque, pour chaque sous-élément (SE) individuel d'un élément (E) d'image on forme, en tenant compte des paramètres caractéristiques prépondérants pour le processus d'impression, une sous- valeur de consigne (RS_{S}) de la réflectance et, à partir de toutes les sous-valeurs de consigne de la réflectance d'un élément d'image, on forme la valeur de consigne (Rₛ) de la réflectance pour l'élément d'image en cause.

10. Procédé selon la revendication 9, caractérisé en ce qu'on calcule la valeur de consigne (Rₛ) de la réflectance par un procédé de détermination de moyenne à partir des sous-valeurs de consigne (RS_{S}) de la réflectance.

11. Procédé selon l'une des revendications 9 et 10, caractérisé en ce qu'on attribue à chaque sous-élément (SE) un sous-coefficient (GSₑ) de pondération de teinte pleine et/ou un sous-coefficient (HSₑ) de pondération sensorielle et en ce qu'on calcule le coefficient de pondération de teinte pleine ou le coefficient de pondération sensorielle (Gₑ, Hₑ) d'un élément (E) d'image par formation de la moyenne des sous-coefficients (GSₑ, HSₑ) de pondération de teinte pleine ou de pondération sensorielle des sous-éléments (SE) de l'élément d'image correspondant.

12. Procédé selon l'une des revendications 1 à 11, caractérisé en ce que la sommation des différences (Aₑ) pondérée a lieu pour des éléments (E) d'image appartenant à une zone (Z) commune d'impression ou un domaine choisi de surface pour obtenir une valeur (A,) de défaut de zone ou une valeur de défaut de domaine, qui forme la mesure (Q) de la qualité.

13. Procédé selon la revendication 3, caractérisé en ce que, pour chaque encre d'impression, on obtient à partir d'une seule et même référence (P) à chaque fois les valeurs de consigne (Rₛ) de la réflectance et les coefficients (Gₑ, Hₑ) correspondants de pondération de teinte pleine et/ou de pondération sensorielle des éléments (E) d'image.

14. Procédé selon la revendication 3, caractérisé en ce qu'on détermine les valeurs de consigne (Rₛ) de la réflectance sur la base d'un imprimé considéré comme bon (feuille bonne ou «OKB») et les coefficients (Gₑ, Hₑ) de pondération de teinte pleine et/ou de pondération sensorielle sur la base des plaques d'impression (P) correspondantes ou des documents photographiques.

15. Procédé selon l'une des revendications précédentes, caractérisé en ce que l'imprimé (D) est soumis avant et après chaque opération d'impression, à des mesures densitométriques pour la détermination des valeurs réelles (R;) de la réflectance.

16. Dispositif pour apprécier la qualité d'impression d'un tirage produit sur une machine à imprimer, ce dispositif comportant des organes (120, 220) pour explorer par voie photo-électrique et par éléments d'image des imprimés et une référence, ainsi qu'un ordinateur (150, 250) associé à cet organe d'exploration pour comparer, par éléments d'image, les imprimés et la référence et pour former une mesure (Q) de qualité à partir des résultats de la comparaison, dispositif caractérisé en ce que, pour déterminer par des techniques de mesure au moins les valeurs réelles de la réflectance pour chaque encre individuelle d'impression, on prévoit un densitomètre, et en ce que l'ordinateur est réalisé de façon à mémoriser un grand nombre de coefficients de pondération sensorielle, indiquant la relation entre l'écart de couleur déterminé par des techniques de mesure et déterminé par mesure sensorielle pour différentes réflectances et/ou pour mémoriser un grand nombre de coefficients de pondération de teinte pleine indiquant l'influence de la densité de teinte pleine sur la réflectance pour divers recouvrements en surface, pour associer à chaque élément (E) d'image de l'imprimé un coefficient (Hₑ) de pondération sensorielle choisi parmi les valeurs mises en mémoire, en fonction des réflectances déterminées pour l'élément en cause et/ou pour associer un coefficient (Gₑ) de pondération de teinte pleine choisi en fonction de sa couverture de surface et de l'encre ou couleur en cause à chaque fois, pour obtenir une conversion dans un système de coordonnées de couleur en mesure sensorielle ou pour déterminer, même sans tenir compte d'une bande de mesure de couleur, les écarts de densité de teinte pleine de la référence, et pour pondérer, à l'aide du coefficient, chaque fois associé, de pondération sensorielle ou de pondération de teinte pleine, les différences, obtenues entre l'imprimé et la référence, par éléments d'image à l'aide des organes (120, 220) d'exploration et former à partir de cela, par sommation, la mesure (Q) de qualité.

17. Dispositif selon la revendication 16, caractérisé en ce que les organes (120, 220) d'exploration sont capables d'effectuer l'exploration de la référence (P) avec une résolution plus grande que dans le cas des imprimés (D) obtenus.

18. Dispositif selon la revendication 17, caractérisé en ce que les organes (120,220) d'exploration sont réalisés en vue d'explorer par voie photo-électrique, par éléments d'image, une référence sous forme d'une plaque (P) d'impression.

19. Dispositif selon l'une des revendications 16 à 18, caractérisé en ce qu'il est réalisé pour conduire les étapes selon l'une des revendications 2 à 15.

20. Dispositif selon l'une des revendications 16 à 19, caractérisé en ce qu'il comprend un affichage (171, 172, 270, 370) pour représenter de façon imagée les réflectances mesurées pour la référence et/ou les valeurs de consigne de réflectance calculées à partir de ces valeurs mesurées et/ou les valeurs réelles de réflectance des imprimés et/ ou les différences entre les valeurs de consigne et les valeurs réelles de la réflectance.

21. Machine d'impression en offset, caractérisée en ce qu'elle comporte un dispositif, selon l'une des revendications 16 à 20, pour apprécier la qualité de l'impression.
